# EUROPÄISCHE PATENTSCHRIFT

(11) **EP 1 398 415 B1**
(45) Veröffentlichungstag und Bekanntmachung des Hinweises auf die Patenterteilung: **27.02.2008**
(21) Anmeldenummer: 03015413.2
(22) Anmeldetag: 09.07.2003
(51) Int. Cl.: E01D 15/133

(54) **Zerlegbare Brücke**
Dismountable bridge
Pont démontable

(30) Priorität: 14.09.2002 DE 10242860
(43) Veröffentlichungstag der Anmeldung: 17.03.2004
(73) Patentinhaber: EADS Deutschland GmbH, 85521 Ottobrunn (DE)
(72) Erfinder: Füssinger, Reinhold, 88045 Friedrichshafen (DE); Steppacher, Walter, 88090 Immenstaad (DE)
(74) Vertreter: Meel, Thomas

(56) Entgegenhaltungen:
- EP-A- 0 600 321
- CH-A- 666 500
- DE-A- 19 510 582

## Beschreibung

Die Erfindung betrifft eine zerlegbare Brücke, d.h. eine transportable Brücke für den mobilen Einsatz.

Aus der DE 195 10 582 A1 ist eine transportable Brücke bekannt, deren Spurträger mittels Querträgern kraftschlüssig verbunden sind. Ein Querträger bildet dabei einen Teil des Untergurts. Darüber hinaus sind in Brückenlängsrichtung ausgerichtete Fahrbahnbohlen vorhanden, die mit den Querträgern kraftschlüssig verbunden sind. Die Spurträger umfassen jeweils zwei Fachwerkebenen aus Diagonalstreben, Unter- und Obergurt. Diese den Spurträger bildenden Einzelteile sind jeweils mittels wieder lösbaren Verbindungen miteinander verbunden.

Die DE 2 250 013 A1 beschreibt eine transportable Brücke, deren Spurträger einen dreieckigen Querschnitt aufweisen. An jedem Dreieckspunkt ist ein Gurtprofil vorhanden. Die beiden Basisseiten der Spurträger bestehen aus jeweils einem so genannten Vierendeelträger. Dabei handelt es sich um eine rahmenartig ausgebildete Tragstruktur mit zusätzlichen Diagonalstreben. Die Spurträger können in ihrer Geometrie nicht verändert werden. Die mit den Spurträgern verbundenen Querträger sind an den Spurträgern gestoßen.

Die EP 0 600 321 A1 beschreibt eine verlegbare Brücke, deren Spurträger als Fachwerkträger mit trapezförmigen Querschnitt ausgebildet sind. An jedem Eckpunkt des trapezförmigen Querschnitts ist ein Gurtprofil vorhanden, so dass jeder Spurträger zwei Obergurte und zwei Untergurte umfasst. Die beiden Obergurte werden mittels Schnallenanordnung zusammengehalten. Die beiden Spurträger sind durch Querträger kraftschlüssig verbunden, wobei die Querträger vollständig durch die Spurträger hindurchgesteckt und kraftschlüssig mit diesen verbunden sind. Die Querträger befinden sich dabei am Stoß und in der Mitte eines jeden Brückenabschnitts an Stellen, an denen kein Fachwerkknoten vorhanden ist. In Brückenlängsrichtung ausgerichtete Fahrbahnbohlen sind mit den Querträgern kraftschlüssig verbunden.

Transportable Brücke müssen mit möglichst geringem Aufwand konstengünstig transportiert werden. Hierfür sind zwei Eigenschaften besonders wichtig:
1. geringer Transportraumbedarf,
2. geringes Gewicht.

Dies gilt insbesondere dann, wenn die Brücken über große Entfernungen als Luftfracht transportiert werden müssen

Um leichte Brückenstrukturen zu realisieren, müssen die Abmessungen, vor allem die Höhe der Biegeträger der tragenden Konstruktion, möglichst hoch und die verwendeten Werkstoffe möglichst leicht, fest und steif sein.

Um Brückenstrukturen mit möglichst geringem Transportraumbedarf zu realisieren, müssen die Bauteile möglichst klein und vor allem gut stapelbar sein.

Hier liegt ein Zielkonflikt vor, der durch die vorliegende Erfindung gelöst werden soll.

Aufgabe der Erfindung ist es somit, eine Brücke zu schaffen, die es ermöglicht, dass
- die tragenden Biegeträger möglichst hoch gewählt werden können,
- der Einsatz von leichten, festen und steifen Werkstoffen, insbesondere Faserwerkstoffen, effektiv erfolgen kann,
- sie mit möglichst geringem Platzbedarf transportiert werden kann
- sie schnell auf- und rückgebaut werden kann.

Diese Aufgabe wird mit der Brücke nach Patentanspruch 1. gelöst. Vorteilhafte Ausgestaltungen der Brücke sind Gegenstand von Unteransprüchen.

Die erfindungsgemäße Brücke ist folgendermaßen konstruiert:
- sie umfasst zwei Spurträger, die als Fachwerkträger mit dreieckigem Querschnitt ausgebildet sind, wobei zwei Ecken des dreieckigen Querschnitts auf gleicher Höhe liegen, und die dritte Ecke hierzu oberhalb liegt, wobei jeweils zwischen einem der unteren Dreieckspunkte und dem oberen Dreieckspunkt des Spurträgerquerschnitts eine Fachwerkebene aus Diagonalstreben, Unter- und Obergurt gebildet ist, wobei an den Stellen der Verbindung von zwei Diagonalstreben und einem Untergurt bzw. Obergurt untere bzw. obere Fachwerknoten gebildet sind,
- die beiden Spurträger sind durch Querträger kraftschlüssig verbunden,
- es sind in Brückenlängsrichtung ausgerichtete Fahrbahnbohlen vorhanden, die mit den Querträgern kraftschlüssig verbunden sind,
- die Querträger sind vollständig durch die Spurträger hindurchgesteckt und kraftschlüssig mit diesen verbunden, so dass die Querträger den Abstand der beiden Fachwerkebenen an der Unterseite eines Spurträgers sowie die Spurträger untereinander fixieren. Dabei liegen die Querträger auf den unteren Knoten der beiden Fachwerkebenen eines Spurträgers auf und sind mit diesen kraftschlüssig verbunden.
- die beiden Fachwerkebenen eines Spurträgers sind am oberen Dreieckspunkt des Spurträgerquerschnitts mit einem Scharnier verbunden, so dass die Spurträger bei zurück gebauter Brücke zusammengeklappt werden können.

Eine derart konstruierte Brücke weist folgende Vorteile auf:

Durch die Aufgliederung der Brücke in einzelne, überwiegend flache und gut stapelbare Elemente benötigt sie wenig Transportraum.

Durch die Aufgliederung der Brücke in einzelne überwiegend ein- oder zweidimensional beanspruchte Elemente sind die Voraussetzungen für den Einsatz von Faserverbundwerkstoffen gegeben und somit geringe Gewichte möglich.

Der beschriebene Aufbau der Spurträger schafft die Voraussetzung für ein einfaches Zusammenklappen der Spurträger. Das Volumen der Spurträger wird durch das Zusammenklappen der beiden Fachwerkebenen für den Transport erheblich vermindert. Der statische Verbund jeder der beiden Fachwerkebenen wird beim Zusammenklappen nicht aufgelöst. Der statische Verbund der beiden Fachwerkebenen ist durch unlösbare Verbindungen gewichtsoptimal realisiert. Es gibt somit keine losen Verbindungselemente, die im Gelände bei Regen, Eis und Schnee sowie bei Dunkelheit leicht verloren gehen könnten. Die Herstellung der für den Einsatz erforderlichen aufgeklappten Form des Spurträgers aus der für den Transport erforderlichen volumensparenden zusammengeklappten Form ist mit minimalem Zeitaufwand ohne jedes Hilfsmittel möglich.

Die Querträger und die Fahrbahnbohlen sind keine Primärsturkturen, d.h. ihr Versagen löst nicht zwangsläufig das Versagen der Brücke als Ganzes aus.

Querträger, Fahrbahnbohlen und Auffahrhilfen können auch bei bereits gebauter Brücke ausgetauscht werden.

Durch das niedrige Gewicht der Brücke benötigt sie beim Verlegen entsprechend geringes Gegengewicht.

Vorteilhaft sind die Spurträger in Brückenlängsrichtung aus einem oder mehreren Spurträgerabschnitten zusammengekuppelt. Die Spurträger sind an ihren Enden mit Endstücken abgeschlossen. Diese können gleichzeitig als Auflager der Brücke dienen.

Typische Spannweiten der erfindungsgemäßen Brücke liegen im Bereich bis ca. 30 m.

Die Erfindung wird anhand von Ausführungsbeispielen unter Bezugnahme von Zeichnungen näher erläutert. Es zeigen:
- Fig. 1: eine erfindungsgemäße Brücke aus mehreren Brückenabschnitten in Seitenansicht sowie in Schnittdarstellung (Schnitt quer zur Brückenlängsrichtung);
- Fig. 2: die Ausführung einer erfindungsgemäßen Brücke mit gekröpftem Querträger in Schnittdarstellung.
- Fig. 3: einen klappbaren Spurträgerabschnitt gemäß einer weiteren Ausführung der Erfindung in Seitenansicht, Draufsicht sowie in Schnittdarstellung (im ausgeklappten sowie im eingeklappten Zustand);
- Fig. 4: eine weitere Ausführung eines klappbaren Spurträgers in Schnittdarstellung im ausgeklappten sowie im eingeklappten Zustand.

Fig. 1 zeigt die Ausführung einer erfindungsgemäßen Brücke B in mehreren Ansichten. Sie umfasst zwei Spurträger 3, die als Fachwerkträger mit dreieckigem Querschnitt ausgebildet sind. Die Spurträger 3 sind in dieser Ausführung aus drei Spurträgerabschnitten 31 entlang der Brückenlängsrichtung zusammengekuppelt und an ihren Enden mit Endstücken E abgeschlossen. Die Endstücke E sind an den äußeren Brückenabschnitt angekuppelt und bilden definierte Auflager der Brücke.

Zwischen den Endstücken E der Spurträger 3 sind Auffahrhilfen AF angeordnet, die den Höhenunterschied zwischen dem Ufer und der Oberkante der Brückenfahrbahn überbrücken.

An jedem Dreieckspunkt im Querschnitt der Spurträger 3 sind Gurtprofile O,U angeordnet, wobei die beiden unteren, auf gleicher Höhe befindlichen Gurtprofile U Untergurte bilden, und das am oberen Dreieckspunkt befindliche Gurtprofil O den Obergurt bildet.

Das Zusammenkuppeln der einzelnen Spurträgerabschnitte 31 erfolgt vorteilhaft an Obergurt O und den beiden Untergurten U, die dazu an ihren Enden als Augenstabverbindungen ausgebildet sein können. Die Koppelstellen zwischen den einzelnen Spurträgerabschnitten 31 sind mit 11 bezeichnet.

Ein Spurträger 3 weist zwei Fachwerkebenen auf, die jeweils zwischen oberem Dreieckspunkt und einem der beiden unteren Dreieckspunkte aufgespannt ist. Nach unten hin ist der Spurträger 3 offen. Jedoch können zwischen den beiden Untergurten zur weiteren Austeifung zusätzliche demontierbare Diagonalstäbe als Windverband eingesetzt werden

Die Stellen, an denen die Diagonalstreben D des Fachwerks auf Unter- oder Obergurt U,O treffen, werden als Fachwerkknoten K bezeichnet.

Das Fachwerk entspricht der Fachwerkdefinition nach Cremona. Letzteres ist definiert durch die Bedingung s = 2 * n - 3 mit s = Anzahl der Stäbe und n = Anzahl der Knoten. Ein solches Fachwerk kann optimal gewichtsgünstig und biegesteif ausgelegt werden.

Die Spurträger 3 sind durch Querträger 5 verbunden. Die Querträger 5 liegen auf den unteren Knoten K der beiden Fachwerkebenen der Spurträger 3 auf und sind mit diesen kraftschlüssig verbunden. Die Querträger 5 sind vollständig durch die Spurträger 3 hindurchgesteckt, so dass sie den Abstand zwischen den beiden Fachwerkebenenen an der Unterseite des Spurträgers 3 und die beiden Spurträger 3 zueinander fixieren.

Die Querträger 5 liegen auf der Basisseite des Dreiecks, das durch die Diagonalstreben D und die Gurtprofile O,U gebildet wird, auf. Dadurch werden die Kräfte, die der Querträger 5 in die Spurträger 3 ableitet, direkt und formschlüssig in die Diagonalen D eingeleitet, ohne den Untergurt U durch Kräfte quer zu seiner Hauptbeanspruchungsrichtung zu belasten. Die Befestigung des Querträgers 5 an den Spurträgern 3 dient lediglich der Fixierung der ausgeklappten Fachwerkebenen und der Spurträger untereinander, nicht jedoch der Übertragung der durch die Querträger in die Spurträger abzuleitenden Verkehrslasten.

In der Ausführung nach Fig. 2 sind die Querträger 5 im Bereich des Übergangs von der Fahrbahn in die Spurträger 3 gekröpft, so dass die Querträger im Fahrbahnbereich tiefer liegen als innerhalb eines Spurträgers.

Auf den Querträgern 5 liegen - in Brückenspannweitenrichtung ausgerichtet - sogenannte Fahrbahnbohlen 7, die die Verkehrslasten tragen und auf die Querträger 5 absetzen. Die Fahrbahnbohlen 7 stellen die Fahrbahn der Brücke dar. Sie sind mit den Querträgern 5 kraftschlüssig verbunden.

Querträger 5 und Fahrbahnbohlen 7 können vorteilhaft aus rohrförmigen Faserverbundprofilen bestehen, die z.B. durch Extrudieren kostengünstig hergestellt werden können.

Die beiden Fachwerkebenen eines Spurträgers 3 sind am oberen Dreieckspunkt durch eine Scharnier S verbunden (Fig. 3). Dabei bringt jede Fachwerkebene einen halben Obergurt OH mit. Innerhalb einer Fachwerkebene sind die sie bildenden Einzelteile (Diagonalstreben D, Gurtprofile O,U) durch unlösbare Verbindungsmittel miteinander verbunden.

Durch die beschriebene Möglichkeit des Zusammenklappens des Spurträgers benötigen diese auch bei großer Bauhöhe nur einen vergleichsweise kleinem Stauraum. Die Herstellung der aufgeklappten Form aus der für den Transport notwendigen zusammengeklappten Form des Spurträgers ist schnell und ohne Hilfsmittel möglich.

In der in Fig. 3 gezeigten Ausführung sind die Untergurte U eines Spurträgers 3 im aufgeklappten Zustand in Richtung der zugehörigen Fachwerkebene ausgerichtet, d.h. eine Längsseite des Untergurts U (die längere Seite des rechteckigen Untergurts) liegt parallel zur Fachwerkebene.

Eine Alternative hierzu ist in der Fig. 4 dargestellt. Dabei ist ein Untergurt U im aufgeklappten Zustand senkrecht ausgerichtet, d.h. eine Längsseite des Untergurts (die längere Seite des rechteckigen Untergurts) liegt senkrecht.

## Patentansprüche

1. Zerlegbare Brücke
- mit zwei Spurträgern (3), die als Fachwerkträger ausgebildet sind, wobei Fachwerkebenen aus Diagonalstreben, Untergurt und Obergurt gebildet werden, und wobei an den Stellen der Verbindung von zwei Diagonalstreben (D) und einem Untergurt (U) bzw. Obergurt (O) untere bzw. obere Fachwerknoten (K) gebildet sind,
- die beiden Spurträger (3) durch Querträger (5) kraftschlüssig verbunden sind,
- die Querträger (5) vollständig durch die Spurträger (3) hindurchgesteckt und kraftschlüssig mit diesen verbunden sind, so dass die Querträger (5) den Abstand der Fachwerkebenen an der Unterseite eines Spurträgers (3) sowie die beiden Spurträger (3) untereinander fixieren,
- in Brückenlängsrichtung ausgerichtete Fahrbahnbohlen (7) vorhanden sind, die mit den Querträgern (5) kraftschlüssig verbunden sind, und
**dadurch gekennzeichnet, dass**
- der Querschnitt eines Fachwerkträgers dreieckig ausgebildet ist, wobei an jedem Dreieckspunkt genau ein Gurtprofil (O,U) vorhanden ist, und wobei zwei Ecken des dreieckigen Querschnitts auf gleicher Höhe liegen, und die dritte Ecke hierzu oberhalb liegt, wobei jeweils zwischen einem der unteren Dreieckspunkte und dem oberen Dreieckspunkt eine Fachwerkebene aus Diagonalstreben (D), Untergurt (U) und Obergurt (O) gebildet ist, und die beiden Fachwerkebenen eines Spurträgers (3) am oberen Dreieckspunkt des Spurträgerquerschnitts mit einem Scharnier (S) mit gemeinsamer Scharnierachse (X) vorgesehen ist um welche die Spurträger (3) bei zurück gebauter Brücke zusammengeklappt werden können.
wobei die Querträger (5) auf den unteren Knoten (K) der beiden Fachwerkebenen eines Spurträgers (3) aufliegen und mit diesen kraftschlüssig verbunden sind.

2. Zerlegbare Brücke nach Anspruch 1, **dadurch gekennzeichnet, dass** eine Längsseite eines an den unteren Dreieckspunkten eines Spurträgers (3) befindlichen Untergurtes (U) parallel zu der zugehörigen Fachwerkebene ausgerichtet ist.

3. Zerlegbare Brücke nach Anspruch 1, **dadurch gekennzeichnet, dass** eine Längsseite eines an den unteren Dreieckspunkten eines Spurträgers (3) befindlichen Untergurtes senkrecht ausgerichtet ist.

4. Zerlegbare Brücke nach einem der vorangehenden Ansprüche, **dadurch gekennzeichnet, dass** die Querträger (5) und/oder die Fahrbahnbohlen (7) aus extrudierten, rohrförmigen Faserverbundprofilen bestehen.

5. Zerlegbare Brücke nach einem der vorangehenden Ansprüche, **dadurch gekennzeichnet, dass** die Querträger (5) am Übergangsbereich zu den Spurträgern (3) gekröpft sind.

6. Zerlegbare Brücke nach einem der vorangehenden Ansprüche, **dadurch gekennzeichnet, dass** die Spurträger (3) in Brückenlängsrichtung aus einem oder mehreren Spurträgerabschnitten (31) zusammengekuppelt sind.

7. Zerlegbare Brücke nach einem der vorangehenden Ansprüche, **dadurch gekennzeichnet, dass** die Spurträger an ihren Enden mit Endstücken (E) gekoppelt sind, die die Auflager der Brücke bilden.

## Claims

1. Dismountable bridge
- comprising two track carriers (3) which are designed as truss girders, wherein truss planes are formed from diagonal struts, lower chord and upper chord, and wherein lower or upper truss nodes (K) are formed at the points of connection of two diagonal struts (D) and a lower chord (U) or upper chord (O),
- the two track carriers (3) are connected in a force-fitting manner by means of transoms (5),
- the transoms (5) are plugged completely through the track carriers (3) and connected thereto in a force-fitting manner, with the result that the transoms (5) fix the distance between the truss planes at the lower side of a track carrier (3) and also the two track carriers (3) with respect to one another,
- roadway planks (7) which are oriented in the longitudinal direction of the bridge and which are connected in a force-fitting manner to the transoms (5) are present,
**characterized in that**
- the cross section of a truss girder is designed to be triangular, wherein exactly one chord profile (O, U) is present at each triangle point, and wherein two corners of the triangular cross section are situated at the same level, and the third corner is situated above this level, wherein a truss plane composed of diagonal struts (D), lower chord (U) and upper chord (O) is formed in each case between one of the lower triangle points and the upper triangle point, and the two truss planes of a track carrier (3) are provided at the upper triangle point of the track carrier cross section with a hinge (S) having a common hinge axis (X) about which the track carriers (3) can be folded up when the bridge is dismantled,
- wherein the transoms (5) rest on the lower nodes (K) of the two truss planes of a track carrier (3) and are connected in a force-fitting manner to these nodes.

2. Dismountable bridge according to Claim 1, **characterized in that** a longitudinal side of a lower chord (U) situated at the lower triangle points of a track carrier (3) is oriented parallel to the associated truss plane.

3. Dismountable bridge according to Claim 1, **characterized in that** a longitudinal side of a lower chord situated at the lower triangle points of a track carrier (3) is oriented vertically.

4. Dismountable bridge according to one of the preceding claims, **characterized in that** the transoms (5) and/or the roadway planks (7) are composed of extruded, tubular fibre composite profiles.

5. Dismountable bridge according to one of the preceding claims, **characterized in that** the transoms (5) are bent off at the transition region to the track carriers (3).

6. Dismountable bridge according to one of the preceding claims, **characterized in that** the track carriers (3) are coupled together in the longitudinal direction of the bridge from one or more track carrier sections (31).

7. Dismountable bridge according to one of the preceding claims, **characterized in that** the track carriers are coupled at their ends with end pieces (E) which form the bearings of the bridge.

## Revendications

1. Pont démontable,
- avec deux poutres d'écartement (3), qui sont des poutres en treillis, dans lequel des plans de treillis sont formés par des entretoises diagonales, une membrure inférieure et une membrure supérieure, et dans lequel des noeuds de treillis inférieurs ou supérieurs sont formés aux points d'assemblage de deux entretoises diagonales (D) et d'une membrure inférieure (U) ou d'une membrure supérieure (O),
- les deux poutres d'écartement (3) sont reliées en complémentarité de force par des poutres transversales (5),
- les poutres transversales (5) sont engagées entièrement à travers les poutres d'écartement (3) et sont assemblées en complémentarité de force à celles-ci, de telle manière que les poutres transversales (5) fixent la distance des plans des poutres en treillis sur le côté inférieur d'une poutre d'écartement (3) ainsi que des deux poutres d'écartement (3) l'une par rapport à l'autre,
- avec un platelage de chaussée en madriers (7) orientés dans la direction longitudinale du pont, qui sont assemblés par complémentarité de force aux poutres transversales (5),
**caractérisé en ce que**
- la section transversale d'une poutre en treillis est de forme triangulaire, dans lequel il se trouve un profilé de membrure (O, U) exactement à chaque sommet du triangle, et dans lequel deux sommets de la section transversale triangulaire sont situés à la même hauteur, et le troisième sommet est situé au-dessus de ceux-ci, dans lequel un plan de treillis est formé d'entretoises diagonales (D), d'une membrure inférieure (U) et d'une membrure supérieure (0) respectivement entre un des sommets inférieurs du triangle et le sommet supérieur du triangle, et les deux plans de treillis d'une poutre d'écartement (3) sont pourvus d'une charnière (S) avec un axe de charnière commun (X) au sommet supérieur de la section transversale de la poutre d'écartement, par laquelle les poutres d'écartement (3) peuvent repliées lorsque l'on démonte le pont, dans lequel les poutres transversales (5) reposent sur les noeuds inférieurs (K) des deux plans de treillis d'une poutre d'écartement (3) et sont assemblées à ces derniers par complémentarité de force.

2. Pont démontable selon la revendication 1, **caractérisé en ce qu'**un côté longitudinal d'une membrure inférieure (U) se trouvant aux sommets inférieurs du triangle d'une poutre d'écartement (3) est parallèle au plan de treillis correspondant.

3. Pont démontable selon la revendication 1, **caractérisé en ce qu'**un côté longitudinal d'une membrure inférieure se trouvant aux sommets inférieurs du triangle d'une poutre d'écartement (3) est vertical.

4. Pont démontable selon l'une quelconque des revendications précédentes, **caractérisé en ce que** les poutres transversales (5) et/ou les madriers du platelage de chaussée (7) se composent de profilés composites tubulaires extrudés en fibres.

5. Pont démontable selon l'une quelconque des revendications précédentes, **caractérisé en ce que** les poutres transversales (5) sont surbaissées à la région de transition avec les poutres d'écartement (3).

6. Pont démontable selon l'une quelconque des revendications précédentes, **caractérisé en ce que** les poutres d'écartement (3) sont couplées l'une à l'autre en direction longitudinale du pont en un ou plusieurs éléments de poutre d'écartement (31).

7. Pont démontable selon l'une quelconque des revendications précédentes, **caractérisé en ce que** les poutres d'écartement sont couplées à leurs extrémités avec des pièces d'extrémité (E), qui forment les appuis du pont.
